# EUROPÄISCHE PATENTSCHRIFT

(11) **EP 2 342 503 B1**
(45) Veröffentlichungstag und Bekanntmachung des Hinweises auf die Patenterteilung: **21.09.2016**
(21) Anmeldenummer: 09744392.3
(22) Anmeldetag: 29.10.2009
(51) Int. Cl.: F24C 15/16, A47B 88/14

(54) **AUSZUGSFÜHRUNG UND BACKOFEN**
PULL-OUT GUIDE AND BAKING OVEN
GLISSIERE D'EXTRACTION ET FOUR DE CUISSON

(30) Priorität: 07.11.2008 DE 202008014790 U
(43) Veröffentlichungstag der Anmeldung: 13.07.2011
(73) Patentinhaber: Paul Hettich GmbH & Co. KG, 32278 Kirchlengern (DE)
(72) Erfinder: REIDT, Daniel, 32052 Herford (DE)
(74) Vertreter: Dantz, Jan Henning
(86) Internationale Anmeldenummer: PCT/EP2009/064288
(87) Internationale Veröffentlichungsnummer: WO 2010/052165

(56) Entgegenhaltungen:
- DE-A1- 10 211 470
- DE-A1- 10 247 192
- US-A- 3 410 260

## Beschreibung

Die vorliegende Erfindung betrifft eine Auszugsführung, insbesondere für Backöfen, mit einer Führungsschiene, an der über Wälzkörper mindestens eine weitere Schiene verfahrbar gelagert ist, wobei die Wälzkörper entlang von Laufbahnen an den Schienen geführt sind, sowie einen Backofen.

Die EP 994309 offenbart eine Teleskopauszugsvorrichtung für einen Gargutträger, bei dem mehrere Schienen relativ zueinander entlang von Gleitführungen verschiebbar gelagert sind. Die Gleitführungen sind dabei aus einem hitzebeständigen Gleitwerkstoff ausgebildet. Solche Gleitführungen besitzen gegenüber Auszugsführungen mit Wälzkörpern schlechtere Laufeigenschaften und können bei Verschmutzungen leicht verklemmen.

Ferner offenbart die DE 10211470 eine Auszugsführung für Gargutträger, bei der eine PTFE-haltige Beschichtung vorgesehen ist. Durch die PTFE-haltige Beschichtung soll einerseits die Reinigung erleichtert werden und andererseits soll eine größere Laufruhe der Auszugsführung erreicht werden, da die Beschichtung angeblich eine Geräuschdämpfung bewirkt. Die Beschichtung in Bereich der Laufbahnen ist jedoch problematisch, weil die Wälzkörper diese partiell oder komplett aus den Laufbahnen entfernen und es zu Abrieb kommen kann, der dann als Verschmutzung in den Garraum oder sogar auf Speisen gelangen kann. Zudem kann sich der pulverförmige Abrieb mit Schmierstoff vermischen und die Laufgüte verschlechtern. Bei Entfernung der Beschichtung im Bereich der Laufbahnen wird zudem das Spiel größer, so dass die Laufruhe und die Laufgenauigkeit der Auszugsführung abnimmt.

Auch die EP 1607685 geht davon aus, dass bei einem Verfahren zur Herstellung einer Auszugsführung die Schienen vollflächig zunächst mit einer Grundierungsbeschichtung versehen werden müssen, um dann eine PTFE-haltige Beschichtung aufzubringen. Die erhöhte Kratzfestigkeit der Beschichtung durch Grundierungsbeschichtungen kann den Abrieb in den Laufbahnen verlangsamen und vielleicht Abplatzer verhindern, jedoch bleibt eine bereits im Neuzustand vorhandene Verschlechterung der Laufgüte im Vergleich zur unbeschichteten Auszugsführung für Backöfen bestehen, da die Laufbahnen rauer und nicht mehr so präzise sind. Weiterhin kann es zu Verschleiß der Beschichtung kommen, wodurch der Auszug im Laufe der Lebensdauer mehr Spiel erhält und die oben genannten Probleme auftreten können.

Die DE 102 47 192 offenbart eine Auszugsführung mit einer Lagereinheit, bei der auf einen Basiswerkstoff einer Außenschiene eine Beschichtung an einer Sichtfläche sowie einer Beschichtung an einer Lagerfläche, die anders ausgebildet ist als an der Sichtfläche. Die Lagerflächen sind über einen Sol-Gel-Prozess beschichtet, was zu besseren Lagereigenschaften führen soll.

Es ist daher Aufgabe der vorliegenden Erfindung, eine Auszugsführung zu schaffen, die auch bei extremen Bedingungen, wie in einem Backofen, einsetzbar ist und eine lange Lebensdauer besitzt. Zudem soll die Auszugsführung leicht zu reinigen sein.

Diese Aufgabe wird mit einer Auszugsführung mit den Merkmalen des Anspruches 1 gelöst.

Erfindungsgemäß sind die Schienen der Auszugsführung an der Außenseite der Auszugsführung teilweise mit einer PTFE-haltigen Beschichtung versehen, während die Laufbahnen beschichtungsfrei ausgebildet sind. Dadurch besitzt die Auszugsführung über ihre gesamte Lebensdauer gute Laufeigenschaften und insbesondere kann der Verschleiß an den Laufbahnen nicht zu einer Verunreinigung der Umgebung führen. Zudem ist die Auszugsführung leicht zu reinigen und kann bei extremen Bedingungen eingesetzt werden, da die PTFE-haltige Beschichtung an der Außenseite einen imprägnierenden Charakter besitzt.

Gemäß einer Ausgestaltung der Erfindung ist die Außenseite der Schienen an dem von außen zugänglichen Bereich der Auszugsführung vollflächig mit der PTFE-haltigen Beschichtung versehen. Dies gewährleistet, dass keine unbeschichteten Bereiche an der Außenseite vorgesehen sind, die schlecht zu reinigen sind.

Vorzugsweise sind die Schienen auf der zu den Wälzkörpern zugewandten Seite jeweils beschichtungsfrei ausgebildet. Dadurch wird gewährleistet, dass nicht versehentlich eine Beschichtung auf die Laufbahnen gelangen kann, sondern der Innenbereich der Auszugsführung von der Beschichtung befreit bleibt, da dieser Bereich auch selten Verunreinigungen ausgesetzt ist. Alternativ können die Schienen im Bereich der Laufbahnen beschichtungsfreie Streifen aufweisen, die durch eine Abdeckung der Laufbahnen während der Beschichtung hergestellt werden können. Dadurch kann bei der Herstellung der Schienen gezielt eine beschichtungsfreie Zone vorgesehen werden.

Vorzugsweise ist eine Laufschiene vorgesehen, die als in Auszugslängsrichtung geöffnetes Hohlprofil ausgebildet ist und somit eine Hohlkammer bildet, an der drei Laufbahnen für Wälzkörper an der Innenseite ausgebildet sind. Die Schiene besitzt eine U-förmige Kontur mit ungleich langen Schenkeln, so dass der Öffnungsbereich durch den Schlitz klein ausgebildet ist und der Innenbereich der Auszugsführung vor Umgebungseinflüssen geschützt ist.

Die Auszugsführung kann wahlweise mit nur zwei Schienen als Teilauszug ausgebildet sein, aber auch eine Ausbildung mit einer Führungsschiene, einer Mittelschiene und einer Laufschiene ist möglich, damit ein Vollauszug oder sogar ein Überauszug erreicht wird. Auch der Einsatz von mehr als drei Schienen ist möglich.

Erfindungsgemäß wird auch ein Backofen bereitgestellt, bei dem eine erfindungsgemäße Auszugsführung an gegenüberliegenden Seiten eines Innenraumes des Backofens vorgesehen ist. Dabei kann die Seitenwand des Backofens zusammen mit der Auszugsführung beschichtet sein, insbesondere wenn eine Beschichtung erst nach dem Einbau der Auszugsführung erfolgt.

Die Erfindung wird nachfolgend anhand zweier Ausführungsbeispiele mit Bezug auf die beigefügten Zeichnungen erläutert. Es zeigen:
- Figuren 1 bis 3: mehrere Ansichten einer ersten Ausführungsform einer erfindungsgemäßen Auszugsführung, und
- Figuren 4 bis 6: mehrere Ansichten einer zweiten Ausführungsform einer erfindungsgemäßen Auszugsführung.

Eine Auszugsführung 1 umfasst eine Führungsschiene 2, die an einem Seitengitter in einem Backofen, einer Seitenwand eines Backofens oder einem Möbelkorpus festlegbar ist. An der Führungsschiene 2 ist eine Mittelschiene 3 über Wälzkörper 6 verfahrbar gelagert. Die Mittelschiene 3 dient zur Lagerung einer Laufschiene 4. Zur Lagerung der Schienen 2, 3 und 4 sind an der Führungsschiene 2 und der Laufschiene 4 jeweils drei Laufbahnen 8 für Wälzkörper 6 ausgebildet. Die Wälzkörper 6 sind an einem Wälzkörperkäfig 7 als Einheit gehalten. Ferner sind an der Mittelschiene 3 insgesamt sechs Laufbahnen 8 für Wälzkörper 6 ausgebildet, wobei jeweils drei Laufbahnen 8 der Führungsschiene 2 und drei Laufbahnen 8 der Laufschiene 4 zugeordnet sind.

Zur Befestigung der Auszugsführung 1 an einem Seitengitter eines Backofens sind zwei Klammern 5 an der Führungsschiene 2 festgelegt. Auch andere Befestigungsmittel können an der Führungsschiene 2 vorgesehen sein.

Die Auszugsführung 1 ist an dem von außen zugänglichen Bereich, also an der Außenseite der Führungsschiene 2 und der Laufschiene 4 mit einer PTFE-haltigen Beschichtung versehen (Polytetrafluorethylen). Ein an der Laufschiene 4 festgelegter Stopfen 10 ist an seinen von außen zugänglichen Bereichen ebenfalls mit einer PTFE-haltigen Beschichtung überzogen. Auch ein Haltebolzen 11 ist mit einer PTFE-haltigen Beschichtung ausgestattet. Die Innenseite der Laufschiene 4 und der Führungsschiene 2, an denen die Laufbahnen 9 für die Wälzkörpern 6 ausgebildet sind, weist keine PTFE-haltige Beschichtung auf. Auch die Mittelschiene 3, die vollständig im Innenbereich der Auszugsführung 1 angeordnet ist, wenn die Laufschiene 4 in der eingefahrenen Position angeordnet ist, besitzt mindestens im Bereich der Laufbahnen 8 keine PTFE-haltige Beschichtung. Dadurch können die Laufbahnen 8 durch das Material der Schienen 2, 3 und 4 gebildet sein, meist werden die Laufbahnen 8 und 9 aus einem gebogenen Stahlblech hergestellt. An der Außenseite wird durch die PTFE-haltige Beschichtung an den Schienen 2 und 4 eine leichte Reinigung ermöglicht. Dadurch kann die Auszugsführung 1 besonders gut in einem Backofen eingesetzt werden, wobei über eine lange Lebensdauer eine hohe Laufgüte erreicht wird.

In den Figuren 4 bis 6 ist ein zweite Ausführungsbeispiel einer Auszugsführung 1' dargestellt, die eine modifizierte Führungsschiene 2' aufweist, an der eine Laufschiene 4' über Wälzkörpern 6 verfahrbar gelagert ist. Die Auszugsführung 1' ist als Teilauszug ausgebildet und kann über Klammern 5 ebenfalls an einem Seitengitter eines Backofens montiert werden. Die Laufschiene 4' weist eine weitgehend geschlossene U-förmige Kontur auf, wobei in einem Innenraum drei Laufbahnen 9 für Wälzkörper 6 ausgebildet sind. Die Laufschiene 4' ist an ihrer Außenseite mit einer PTFE-haltigen Beschichtung überzogen, an der Innenseite ist keine Beschichtung vorgesehen.

Die Beschichtung der Schienen 2, 4 sowie 4' erfolgt vorzugsweise bei montierter Auszugsführung, wenn die Schienen 2, 3, 4 sowie 2' und 4' verfahrbar aneinander gehalten sind. Dann kann durch Sprühen eine PTFE-haltige Beschichtung an der Außenseite aufgebracht werden. Zudem ist es möglich, die Beschichtung an der Außenseite der Auszugsführung auch dann vorzunehmen, wenn die Auszugsführung bereits in einem Innenraum eines Backofens montiert wird. Dann kann die Auszugsführung zusammen mit einer Seitenwand des Backofens beschichtet werden, so dass sowohl die Seitenwand als auch die Auszugsführung leicht zu reinigen ist. Dies ermöglicht eine effektive Herstellung eines Backofens, bei dem Auszugsführungen mit hoher Laufgüte eingesetzt werden.

### Bezugszeichenliste

- 1: Auszugsführung
- 1': Auszugsführung
- 2: Führungsschiene
- 2': Führungsschiene,
- 3: Mittelschiene
- 4: Laufschiene
- 4': Laufschiene
- 5: Klammer
- 6: Wälzkörper
- 7: Wälzkörperkäfig
- 8: Laufbahnen
- 9: Laufbahnen
- 10: Stopfen
- 11: Haltebolzen

## Patentansprüche

1. Auszugsführung (1, 1'), insbesondere für Backöfen, mit einer Führungsschiene (2, 2'), an der über Wälzkörper (6) mindestens eine weitere Schiene (3, 4, 4') verfahrbar gelagert ist, wobei die Wälzkörper (6) entlang von Laufbahnen (8, 9) an den Schienen (2, 3, 4; 2', 4') geführt sind, **dadurch gekennzeichnet, dass** die Schienen (2, 3, 4; 2', 4') an der Außenseite der Auszugsführung (1, 1') zumindest teilweise eine PTFE-haltige Beschichtung aufweisen und die Laufbahnen (8, 9) beschichtungsfrei ausgebildet sind.

2. Auszugsführung nach Anspruch 1, **dadurch gekennzeichnet, dass** die Außenseite der Schienen (2, 3, 4; 2', 4') an dem von außen zugänglichen Bereich der Auszugslührung (1, 1') vollflächig mit der PTFE-haltigen Beschichtung versehen ist.

3. Auszugsführung nach Anspruch 1 oder 2, **dadurch gekennzeichnet, dass** die Schienen (2, 3, 4; 2', 4') auf der den Wälzkörpern (6) zugewandten Seite beschichtungsfrei ausgebildet sind.

4. Auszugsführung nach einem der Ansprüche 1 bis 3,**dadurch gekennzeichnet, dass** die Schienen (2, 3, 4; 2', 4') im Bereich der Laufbahnen (8, 9) beschichtungsfreie Streifen aufweisen.

5. Auszugsführung nach einem der Ansprüche 1 bis 4, **dadurch gekennzeichnet, dass** eine Laufschiene (4, 4') vorgesehen ist, die als in Auszugslängsrichtung geöffnetes Hohlprofil ausgebildet ist und somit eine Hohlkammer bildet,, an der drei Laufbahnen (9) für Wälzkörper (6) an der Innenseite ausgebildet sind.

6. Auszugsführung nach einem der Ansprüche 1 bis 5, **dadurch gekennzeichnet, dass** an der Führungsschiene (2) eine Mittelschiene (3) und an der Mittelschiene (3) eine Laufschiene (4) verfahrbar gelagert sind, wobei die Mittelschiene (3) geschützt innerhalb der Führungsschiene (2) und der Laufschiene (4) angeordnet ist.

7. Backofen, **dadurch gekennzeichnet, dass** in Innenraum des Backofens an gegenüberliegenden Seiten eine Auszugsführung nach einem der vorhergehenden Ansprüche vorgesehen ist.

8. Backofen nach Anspruch 7, **dadurch gekennzeichnet, dass** die Seitenwand des Backofens zusammen mit der Auszugsführung mit der PTFE-haltigen Beschichtung beschichtet ist.

## Claims

1. A pullout guide (1, 1'), in particular for baking ovens, having a guide rail (2, 2'), on which at least one further rail (3, 4, 4') is mounted so it is movable via roller bodies (6), the roller bodies (6) being guided along runways (8, 9) on the rails (2, 3, 4; 2', 4'), **characterized in that** the rails (2, 3, 4; 2', 4') at least partially have a PTFE-containing coating on the outer side of the pullout guide (1,1') and the runways (8, 9) are implemented as coating-free.

2. The pullout guide according to Claim 1, **characterized in that** the outer side of the rails (2, 3, 4; 2', 4') is provided over the entire surface with the PTFE-containing coating on the externally accessible area of the pullout guide (1, 1').

3. The pullout guide according to Claim 1 or 2, **characterized in that** the rails (2, 3, 4; 2', 4') are implemented as coating-free on the side facing toward the roller bodies (6).

4. The pullout guide according to one of Claims 1 to 3, **characterized in that** the rails (2, 3, 4; 2', 4') have coating-free strips in the area of the runways (8, 9).

5. The pullout guide according to one of Claims 1 to 4, **characterized in that** a slide rail (4, 4') is provided, which is implemented as a hollow profile open in the pullout longitudinal direction and therefore forms a hollow chamber, on which three runways (9) for roller bodies (6) are implemented on the inner side.

6. The pullout guide according to one of Claims 1 to 5, **characterized in that** a middle rail (3) is mounted so it is movable on the guide rail (2) and a slide rail (4) is mounted so it is movable on the middle rail (3), the middle rail (3) being situated protected inside the guide rail (2) and the slide rail (4).

7. A baking oven, **characterized in that** a pullout guide according to one of the preceding claims is provided in the inner chamber of the baking oven on opposing sides.

8. The baking oven according to Claim 7, **characterized in that** the side wall of the baking oven is coated with the PTFE-containing coating together with the pullout guide.

## Revendications

1. Guide d'extraction (1, 1'), en particulier pour fours de cuisine, avec un rail de guidage (2, 2'), sur lequel au moins un autre rail (3, 4, 4') est supporté par l'intermédiaire d'éléments de roulement (6), lesquels éléments de roulement (6) sont guidés le long de pistes de roulement (8, 9) sur les rails (2, 3, 4 ; 2', 4'), **caractérisé en ce que** les rails (2, 3, 4; 2', 4') présentent au moins partiellement, sur la face extérieure du guide d'extraction (1, 1'), un revêtement contenant du PTFE et les pistes de roulement (8, 9) sont dépourvues de revêtement.

2. Guide d'extraction selon la revendication 1, **caractérisé en ce que** la face extérieure des rails (2, 3, 4 ; 2', 4') est entièrement dotée du revêtement contenant du PTFE sur la partie du guide d'extraction (1, 1') accessible de l'extérieur.

3. Guide d'extraction selon la revendication 1 ou 2, **caractérisé en ce que** les rails (2, 3, 4; 2', 4') sont dépourvus de revêtement sur la face tournée vers les éléments de roulement (6).

4. Guide d'extraction selon l'une des revendications 1 à 3, **caractérisé en ce que** les rails (2, 3, 4 ; 2', 4') présentent des bandes dépourvues de revêtement dans la zone des pistes de roulement (8, 9).

5. Guide d'extraction selon l'une des revendications 1 à 4, **caractérisé en ce qu'**il est prévu un rail de roulement (4, 4'), qui est conformé comme un profilé creux ouvert dans la direction longitudinale d'extraction et forme ainsi un compartiment creux, sur lequel trois pistes de roulement (9) pour des éléments de roulement (6) sont formées sur la face intérieure.

6. Guide d'extraction selon l'une des revendications 1 à 5, **caractérisé en ce qu'**un rail médian (3) est appuyé sur le rail de guidage (2) et un rail de roulement (4) sur le rail médian (3), le rail médian (3) étant disposé dans une situation protégée à l'intérieur du rail de guidage (2) et du rail de roulement (4).

7. Four de cuisine, **caractérisé en ce qu'**un guide d'extraction selon l'une des revendications précédentes est prévu à l'intérieur du four sur des faces opposées.

8. Four de cuisine selon la revendication 7, **caractérisé en ce que** la paroi latérale du four est revêtue d'un revêtement contenant du PTFE comme le guide d'extraction.
